# EUROPÄISCHE PATENTSCHRIFT

(11) **EP 1 424 411 B1**
(45) Veröffentlichungstag und Bekanntmachung des Hinweises auf die Patenterteilung: **12.10.2005**
(21) Anmeldenummer: 02026432.1
(22) Anmeldetag: 27.11.2002
(51) Int. Cl.: D01D 5/08, D04H 3/00

(54) **Vorrichtung zur Verbesserung der Spinnstabilität**
Apparatus to improve the spinning stability
Appareil pour améliorer la stabilité du filage

(43) Veröffentlichungstag der Anmeldung: 02.06.2004
(73) Patentinhaber: Polyfelt Gesellschaft m.b.H., 4021 Linz (AT)
(72) Erfinder: Bornmann, Uwe, 4060 Leonding (AT); Mittermayr, Albert, 4541 Adlwang (AT); Punkenhofer, Alois, 4271 St. Oswald b. Fr. (AT)
(74) Vertreter: Landgraf, Elvira

(56) Entgegenhaltungen:
- EP-A- 0 806 503
- DE-A- 19 708 139

## Beschreibung

Bei der Herstellung von schmelzgesponnenen Fasern mittels pneumatischer Abzugsdüsen kommt es bei höheren Abzugsgeschwindigkeiten immer wieder zu Filamentbrüchen im Kühlbereich.
Diese Filamentbrüchen sind meist auf Qualitätsschwankungen in der Rohstoffzusammensetzung zurückzuführen..
Die abgerissenen Filamente werden durch die Abzugsdüse nicht mehr unter Spannung gehalten und bewegen sich daher durch ihr geringeres Eigengewicht deutlich langsamer als die nicht gerissenen Filamente nach unten. Schließlich werden die gerissenen Filamente wird durch die Abzugsdüsen erfasst und mitgerissen.

Durch die gerissenen Filamente entstehen jedoch Fehlstellen in der anschließenden Filamentablage bei der Vliesherstellung und in weiterer Folge auch Fehlstellen in einem verfestigten Geotextil.

Ein Großteil der gerissenen Filamente wird meist durch zwei nebeneinanderliegende Abzugsdüsen erfasst, die Filamente bilden eine Brücke zwischen diesen Abzugsdüsen und können der Vliesablage nicht zugeführt werden.

Aufgabe der Erfindung ist es eine Vorrichtung zur schnellst möglichen Zerstörung dieser Brücken bereitzustellen um Fehlstellen bei der Ablage der Filamente und damit auch im Vlies oder Geotextil zu vermeiden.

Gegenstand der Erfindung ist daher eine Vorrichtung zur Vermeidung von Filamentbrücken zwischen zwei oder mehreren Abzugsdüsen, dadurch gekennzeichnet, dass zwischen den Abzugsdüsen ein kurzer Glühdraht situiert ist, der mindestens auf die Schmelztemperatur des für die Herstellung der Schmelzspinnfilamente verwendeten Polymers oder der Polymermischung erhitzt ist.

Der kurze Glühdraht wird zwischen zwei Abzugsdüsen situiert und mindestens auf die Schmelztemperatur des zur Filamentherstellung verwendeten Polymers erhitzt.

An der Kontaktstelle mit einem von beiden Abzugsdüsen erfassten Filament wird dieses Filamente geschmolzen, die Brücke getrennt und die Filamentteile von den Abzugsdüsen weitertransportiert.

Vorzugsweise wird der Glühdraht bei Pyrolysetemperatur betrieben, also bei etwa 500°C. Dadurch bleiben am Glühdraht keine Reste der Schmelze haften, der Glühdraht arbeitet dann selbstreinigend.

In Fig. 1 ist eine erfindungsgemäße Vorrichtung dargestellt.
Darin bedeuten 1 die Spinndüsen, 2 die Abzugsdüsen, 3 den Glühdraht, 4 die Filament, 5 ein gerissenes Filament das von beiden Abzugsdüsen erfasst wurde und 6 die Kontaktstelle dieses Filaments mit dem Glühdraht.

## Patentansprüche

1. Vorrichtung zur Vermeidung von Filamentbrücken zwischen zwei oder mehreren Abzugsdüsen, **dadurch gekennzeichnet, dass** zwischen den Abzugsdüsen ein kurzer Glühdraht situiert ist, der mindestens auf die Schmelztemperatur des für die Herstellung der Schmelzspinnfilamente verwendeten Polymers oder der Polymermischung erhitzt ist.

2. Vorrichtung nach Anspruch 1, **dadurch gekennzeichnet, dass** der Glühdraht auf Pyrolysetemperatur betrieben wird und **dadurch** selbstreinigend arbeitet.

## Claims

1. Apparatus for avoiding filament bridges between two or more take-off dies, **characterized in that** a short glow wire is situated between the take-off dies and is heated to at least the melting temperature of the polymer or polymer blend used for producing the melt-spun filaments.

2. Apparatus according to Claim 1, **characterized in that** the glow wire is operated at pyrolysis temperature and is self-cleaning as a result.

## Revendications

1. Dispositif pour éviter les ponts filamenteux entre deux ou plusieurs buses de tirage, **caractérisé en ce qu'**un filament court chauffant est situé entre lesdites buses de tirage, ledit filament chauffant étant chauffé au moins à la température de fusion utilisée pour le filage à l'état fondu des filaments de polymères utilisés ou du mélange de polymères utilisés.

2. Dispositif selon la revendication 1, **caractérisé en ce que** ledit filament chauffant est soumis à une température de pyrolyse de manière à être auto-nettoyé dans les conditions d'utilisation.
